# FASCICULE DE BREVET EUROPEEN

(11) **EP 0 619 413 B1**
(45) Date de publication et mention de la délivrance du brevet: **14.05.1997**
(21) Numéro de dépôt: 94440017.5
(22) Date de dépôt: 11.03.1994
(51) Int. Cl.: E06B 9/88

(54) **Volet roulant motorisé**
Motorangetriebener Rolladen
Motorized roller shutter

(30) Priorité: 05.04.1993 FR 9304155
(43) Date de publication de la demande: 12.10.1994
(73) Titulaire: ALIADE, 68300 Saint-Louis (FR)
(72) Inventeur: Plumer, Louis, F-39100 Dole (FR)
(74) Mandataire: Rhein, Alain

(56) Documents cités:
- DE-A- 3 806 733
- DE-C- 3 425 071
- DE-U- 9 109 436
- FR-A- 2 656 371
- FR-A- 2 657 646

## Description

L'invention concerne un volet roulant motorisé comprenant un tablier constitué par une juxtaposition de lames au moins articulées les unes par rapport aux autres et dont les extrémités se déplacent dans des coulisses latérales, ce tablier s'enroulant autour et se déployant depuis un arbre d'enroulement à l'intérieur duquel est logé un moto-réducteur d'entraînement, du type tubulaire. Le cas échéant, ce volet roulant peut encore être équipé de moyens délivrant un signal électrique représentatif du déplacement du tablier, et une unité de traitement du signal électrique à même d'intervenir sur le fonctionnement du moto-réducteur d'entraînement, notamment pour commander l'arrêt de celui-ci en cas de présence d'un obstacle.

La présente invention trouve a son application dans le domaine des dispositifs de fermeture, tels que les volets roulants.

L'on connaît déjà, notamment par le document FR-A-2.657.646 un volet roulant correspondant à la description ci-dessus. Ainsi, ce volet roulant motorisé comporte un tablier s'enroulant autour ou se déployant depuis un arbre d'enroulement lequel est entraîné en rotation, dans ce cas, par des moyens moteurs électriques et, notamment, un moto-réducteur, du type tubulaire, précisément logé dans l'arbre d'enroulement. A noter que ce mécanisme d'enroulement du tablier du volet roulant est généralement disposé dans un caisson sous lequel s'étendent des coulisses servant au guidage, aux extrémités latérales des lames composant le tablier, ceci en phase de déploiement ou de repliement de ce dernier.

Selon ce document FR-A-2.657.646, ce volet roulant est également équipé de moyens délivrant un signal électrique représentatif du déplacement du tablier, ces moyens étant constitués, substantiellement, par une poulie sur laquelle est enroulée un élément souple, tel qu'une cordelette, dont l'extrémité libre est reliée à la lame finale du tablier. Ainsi, en cours de déroulement de ce tablier, il en résulte le déroulement de la cordelette et l'entraînement de ladite poulie. A cette dernière sont associés des moyens élastiques assurant le réenroulement de la cordelette sur la poulie lors de l'enroulement du tablier. Il est également prévu un générateur de signal relié mécaniquement à l'axe de la poulie et délivrant une tension électrique représentative de la vitesse de la rotation de la poulie. Il est précisé que ce générateur de signal peut se présenter, préférentiellement, sous forme d'un capteur à effet Hall, tel un moteur synchrone utilisé en génératrice. Il est encore prévu selon un autre mode de réalisation l'usage d'une jauge de contrainte combinée avec un ressort progressivement tendu par la rotation de la poulie en tant que générateur de signal.

A noter, en outre, la présence, au niveau de ce volet roulant, d'une unité logique de traitement apte à travailler en mode d'apprentissage et en mode d'utilisation, par échantillonnage, et comprenant des moyens pour mémoriser, en mode apprentissage, les échantillons de valeur correspond aux échantillons de signal mesurés et des moyens pour comparer, en mode d'utilisation, les échantillons de valeur mémorisés avec des échantillons de valeur obtenus en mode utilisation. Ainsi, cette unité logique comprend des moyens d'échantillonnage du signal électrique délivré par le générateur de signal.

En fait, les principaux inconvénients rencontrés au travers d'un volet roulant, tel que décrit dans ce document FR-A-2.657.646, proviennent, principalement, de la structure des moyens délivrant un signal électrique représentatif du déplacement du tablier. Plus précisément, de tels moyens sont tout d'abord encombrants, dans la mesure où ils nécessitent l'implantation, au niveau du caisson du volet roulant, d'une poulie sur laquelle est à même de s'enrouler l'élément de transmission constitué par la cordelette. Par ailleurs, à cette poulie doit être associé le générateur de signal sous forme d'un moteur synchrone. En fait, cet ensemble prend position à l'extrémité de l'axe d'enroulement du tablier ce qui n'est pas toujours réalisable faute de place.

De plus, la liaison mécanique reliant la lame finale du tablier à la poulie est source de problèmes de fonctionnement. Notamment, la cordelette constituant cet élément de transmission, peut, à tout moment, se bloquer en venant se coincer, soit au niveau du volet roulant lui-même, soit à hauteur de la porte ou fenêtre refermée par ce volet roulant. Sans compter que cette cordelette est accessible à l'usager ce qui, naturellement, augmente les risques d'incidents.

On connaît, par ailleurs, au travers du document FR-A-2.656.371 un volet roulant qui, en tant que moyen délivrant un signal électrique représentatif du déplacement du tablier utilise, tout d'abord, des moyens de détection du mouvement de translation linéaire du tablier sous forme d'un galet frottant sur la surface dudit tablier et transformant le mouvement de déplacement linéaire du volet en un mouvement de rotation. Par ailleurs, il est prévu des moyens de codage sous forme d'une roue codeuse pourvue d'un certain nombre d'encoches périphériques et radiales qui est solidaire dudit galet de friction et entraînée par ce dernier. A cette roue codeuse est associé un système de captage des informations délivrées par cette dernière, notamment un capteur optoélectronique, qui est à même de détecter le passage des encoches de ladite roue codeuse et de délivrer un signal électrique. Celui-ci est alors traité au niveau d'une unité de traitement centrale.

Selon ce document il est également prévu un capteur de présence du tablier du volet roulant pour détecter son arrivée en position haute. Ce capteur est réalisé sous forme d'un galet rappelé par ressort, prenant appui sur la surface du tablier et échappant à cette surface en fin de course haute pour actionner un micro contact commandant l'arrêt du moto-réducteur d'entraînement du tablier.

Il est prévu de disposer de tels moyens délivrant un signal électrique représentatif du déplacement du volet roulant à l'extrémité supérieure d'une coulisse latérale ou encore à l'extrémité supérieure de chacune des coulisses latérales équipant un volet roulant.

Bien que de tels moyens, à même de délivrer un signal électrique représentatif du déplacement du tablier, soient particulièrement encombrants tout comme ceux décrits dans le document précédent FR-A-2.657.646, il ne s'agit pas, là, de leur inconvénient majeur. En effet, ils ne sont nullement adaptés à des volets roulants dont le tablier est composé de lames, non seulement articulées les unes par rapport aux autres, mais encore télescopiques de sorte qu'il y ait la possibilité d'obtenir une position ajourée, tel que ceci est le cas dans la plupart des volets roulants domestiques. En effet, le galet frottant sur la surface dudit tablier se situe, nécessairement, à l'extrémité supérieure de ce dernier. Aussi, il ne peut détecter un changement dans le déplacement de ce tablier qu'une fois que l'ensemble des lames situées sous ce galet sont empilées et resserrées les unes contre les autres.

En outre, l'on retrouve, dans ce cas de figure, la liaison mécanique indispensable entre les moyens délivrant un signal électrique représentatif du déplacement du tablier et ce dernier. Or une telle liaison mécanique est sujette à des disfonctionnements, notamment dans le temps, ce qui ne peut être accepté pour un produit, tel qu'un volet roulant, d'une grande longévité.

Il est également décrit dans le document DE-A-3.806.733 une solution similaire à celle correspondant au document FR-A-2.656.371 précédemment résumé. En effet, une nouvelle fois l'unité de traitement, équipant le volet roulant, procède, après un fonctionnement en mode d'apprentissage, au comptage d'impulsions électriques qui sont issues du passage des aimants permanents, équipant chacune des lames du volet roulant, devant une ampoule REED fixe placée dans la partie supérieure, à proximité du caisson de ce volet roulant Ainsi, c'est au travers du comptage d'un certain nombre d'impulsions que l'on détermine si le tablier du volet roulant est totalement déployé ou enroulé à l'intérieur du caisson.

La présente invention a pour but de remédier à l'ensemble des inconvénients rencontrés au travers de l'état de la technique tel que décrit précédemment, ceci au travers d'un volet roulant motorisé de conception simple, tout en étant particulièrement sûr, tant sur le plan de la longévité que celui de la sécurité même.

A cet effet, l'invention concerne un volet roulant motorisé comprenant, d'une part, un tablier composé par une juxtaposition de lames au moins articulées les unes par rapport aux autres et dont les extrémités se déplacent dans des coulisses latérales, ce tablier s'enroulant autour ou se déployant depuis un arbre d'enroulement à l'intérieur duquel est logé un moto-réducteur d'entraînement, du type tubulaire, et, d'autre part, des moyens délivrant un signal électrique représentatif du déplacement du tablier et une unité de traitement du signal électrique à même d'intervenir sur le fonctionnement du moto-réducteur d'entraînement, notamment pour commander l'arrêt de ce dernier en cas de présence d'un obstacle, lesdits moyens délivrant un signal électrique représentatif du déplacement du tablier étant constitués par au moins un capteur inductif s'étendant, au moins en partie, le long de la trajectoire suivie par le tablier, ce capteur inductif étant à même de créer une force électromotrice sous l'influence du passage d'un aimant permanent associé à la partie inférieure du tablier.

Les avantages obtenus grâce à cette invention consistent, essentiellement, en ce que l'on peut s'affranchir de toute liaison mécanique entre le tablier du volet roulant et un quelconque élément fixe situé au niveau de ce dernier. En outre, l'on peut s'apercevoir de l'immobilisation du tablier au travers d'un obstacle dès le blocage des dernières lames composant la partie inférieure de ce tablier.

De plus, le contrôle du déplacement du tablier s'effectue de manière constante et non de manière discontinue. Ceci permet de constater, plus simplement, un changement dans le fonctionnement du volet roulant, par exemple, en raison de la présence d'un obstacle. Il en résulte une unité de traitement moins complexe et, par conséquent, moins onéreuse. A ce propos, cette simplicité de conception se retrouve au niveau de l'ensemble de ces moyens à même de délivrer un signal électrique représentatif du déplacement du tablier. Notamment, il convient de noter qu'ils peuvent constituer, de manière avantageuse, des moyens de commande d'arrêt de fonctionnement du moto-réducteur en fin de course haute et basse du tablier. Plus précisément, il peut être prévu qu'en arrivant en fin de course haute ou basse l'aimant permanent s'efface devant le capteur inductif, à l'extrémité supérieure ou inférieure de ce dernier, entraînant l'arrêt du moto-réducteur.

En outre, il convient d'observer que l'adjonction même d'un aimant permanent, notamment à l'une des lames constituant la partie inférieure du tablier, permet d'envisager encore d'une autre manière une commande aisée de cet arrêt du fonctionnement du moto-réducteur d'entraînement. Notamment, un tel aimant permanent peut constituer, avantageusement, les moyens de commande à distance d'un interrupteur placé dans la partie inférieure et dans la partie supérieure d'une coulisse, tel qu'un interrupteur à lame souple (ILS) ou un capteur inductif. Ainsi, en cas de déploiement du tablier, le passage de l'aimant permanent, associé à ce dernier, devant un interrupteur à lame souple ou un tel capteur inductif situé à la partie basse de la coulisse, produit immédiatement ou de manière temporisée, l'arrêt du moto-réducteur d'entraînement. Il en va de même à la montée et lors du passage de cet aimant permanent devant l'interrupteur situé à l'extrémité supérieure de la coulisse.

A ce propos, l'invention concerne, également, un volet roulant motorisé comprenant, d'une part, un tablier composé par une juxtaposition de lames au moins articulées les unes par rapport aux autres et dont les extrémités se déplacent dans des coulisses latérales, ce tablier s'enroulant autour ou se déployant depuis un arbre d'enroulement entraîné par un moto-réducteur d'entraînement, une des lames constituant la partie inférieure du tablier étant équipée d'un aimant permanent en tant que moyens de commande à distance, à même de commander l'arrêt du fonctionnement du moto-réducteur d'entraînement lorsque le tablier arrive en fin de course basse et en fin de course haute, ce volet roulant comportant des interrupteurs, du type interrupteurs à lame souple (ILS) ou capteurs inductifs, disposés sur ou à l'intérieur d'une coulisse et à même de commander l'arrêt du fonctionnement du moto-réducteur d'entraînement au passage de l'aimant permanent équipant l'extrémité, coopérant avec cette même coulisse, d'une lame constituant la partie inférieure du tablier.

L'invention sera mieux comprise au travers de la description de détail ci-dessous et au vu des dessins se rapportant à un exemple de réalisation.
- la figure 1 représente une vue schématisée et en élévation d'un volet roulant conforme à l'invention ;
- la figure 2 représente une vue schématisée et en coupe d'une coulisse.

Tel que cela apparaît dans les figures du dessin joint en annexe, la présente invention est relative à un volet roulant motorisé 1, celui-ci comporte un tablier 2 constitué par une juxtaposition de lames 3, au moins articulées les unes par rapport aux autres. En fait, très fréquemment, ces lames 3 sont également télescopiques les unes par rapport aux autres, de manière à ce que le tablier 2 puisse adopter une position ajourée, correspondant, précisément, au maintien de ces lames 3 écartées les unes des autres.

Ce tablier 2 s'enroule autour ou se déploie depuis un arbre d'enroulement 4 monté en rotation, généralement, dans un caisson surmontant l'ouverture aménagée dans une construction et qu'il convient de refermer au moyen de ce volet roulant motorisé 1. A l'intérieur de cet arbre d'enroulement 4 est logé un moto-réducteur d'entraînement de type tubulaire 5.

Il convient d'observer que lors des commandes d'enroulement ou de déploiement du tablier 2, les extrémités 6 des lames 3 se déplacent dans des coulisses latérales 7. Celles-ci prennent position, habituellement, au niveau des côtés verticaux d'une embrasure ou encore sur la face externe des montants du cadre dormant d'une porte, porte-fenêtre ou analogue.

Ce volet roulant motorisé 1 est équipé, en outre, de moyens 8 à même de délivrer un signal électrique représentatif du déplacement du tablier 2, ainsi que d'une unité de traitement 9 de ce signal électrique apte à agir sur le fonctionnement du moto-réducteur d'entraînement 5, par exemple pour commander l'arrêt de ce dernier en cas de présence d'un obstacle sur le passage du tablier 2.

Il s'agit, en effet d'éviter qu'un tel obstacle placé sur la trajectoire du tablier 2 du volet roulant motorisé 1, ne conduise à un incident au niveau du fonctionnement de ce volet roulant motorisé 1 ou à un accident quelconque. Ainsi, selon l'invention, ces moyens 8, à même de délivrer un signal électrique représentatif du déplacement du tablier 2, sont constitués par au moins un capteur inductif 10 s'étendant, au moins en partie, le long de la trajectoire suivie par le tablier 2, notamment le long d'une coulisse latérale 7, de sorte qu'il soit à même de créer une force électromotrice sous l'influence du passage, au devant de ce capteur inductif 10, d'un aimant permanent 11 associé à la partie inférieure 12 du tablier 2. Bien entendu, cette force électromotrice produite par le capteur inductif 10 est nulle lorsqu'il y a absence de mouvement de l'aimant permanent 11 et, par conséquent, du tablier 2. Par ailleurs, elle est positive dans le cadre du déplacement du tablier dans un sens et négative lorsque ce tablier 2 se déplace en sens inverse.

Ainsi, au travers de l'unité de traitement 9, il est procédé au contrôle et à la vérification de l'existence d'une force électromotrice produite par ce capteur inductif 10. Plus précisément, cette unité de traitement 9 assure l'arrêt du fonctionnement du moto-réducteur d'entraînement 5, dès lors qu'il constate le passage d'un courant dans ce moto-réducteur d'entraînement 5 et l'absence de tension aux bornes du capteur inductif 10. De plus, cette unité de traitement 9 peut avoir, pour fonction, d'arrêter le fonctionnement du moto-réducteur d'entraînement 5 s'il est constaté en cours de déploiement du tablier 2, une inversion de la force électromotrice et, par conséquent, de la tension aux bornes du capteur inductif 10, sans que cette inversion soit à l'origine d'une commande d'inversion du mouvement du tablier 2 par l'intermédiaire d'une action volontaire de l'usage sur des moyens de commande 13 équipant, systématiquement, un tel volet roulant motorisé 1.

Selon un mode de réalisation préférentiel de l'invention, le capteur inductif 10 se présente sous forme d'une bobine d'inductance dont les bornes sont raccordées à l'unité de traitement 9 et qui est bobinée sur un support magnétique 14, plus particulièrement un tube métallique creux de faible section. Avantageusement, cette section du support magnétique 14 est réduite à tel point que ce capteur inductif 10 puisse prendre position à l'intérieur d'une coulisse 7 tout en autorisant le déplacement, dans cette dernière, des extrémités 6 des lames 3 composant le tablier 2. A ce propos, il convient d'observer qu'une coulisse 7 se présente sous forme d'un profilé de section en "U" comprenant une paroi externe 15, une paroi interne 16 et un fond 17. Très souvent, sur leurs côtés 18 se faisant face les parois externes 15 et internes 16 comportent des balais d'étanchéité 19 présentant une épaisseur 20 déterminant la section maximale que peut emprunter le capteur inductif 10.

Selon un autre mode de réalisation, ce capteur inductif 10 est implanté dans le fond 17 de la coulisse 7.

Les avantages découlant d'une telle disposition du capteur inductif 10 à l'intérieur d'une coulisse 7 consistent en ce que ledit capteur est parfaitement protégé à l'égard d'agressions extérieures volontaires ou involontaires. Notamment, il est, ainsi, difficilement accessible par un usager.

Quant à l'aimant permanent 11, du type en ferrite anisotrope, il est implanté à l'intérieur et à l'extrémité 6, au regard d'un capteur inductif 10, d'une lame 3 composant la partie inférieure 12 du tablier 2. En fait, il est avantageux d'implanter cet aimant permanent 11 dans la dernière lame 3A ou avant dernière lame 3B du tablier 2.

En outre, il est prévu, avantageusement, d'équiper la bobine d'inductance, dans sa partie inférieure 21, d'un nombre de spires plus important en vue d'obtenir un signal électrique de plus grande amplitude, afin de contrôler l'arrivée en fin de course basse du tablier 2 et permettre une fermeture complète du volet roulant motorisé 1.

Bien entendu, il est possible d'implanter un tel capteur inductif 10 dans chacune des coulisses 7 du volet roulant motorisé 1, ceci de manière à détecter plus rapidement la présence d'un obstacle situé sur la trajectoire du tablier 2 tout en étant décalé latéralement par rapport au plan médian vertical de ce dernier, de sorte qu'il y ait déphasage entre le blocage d'une extrémité des lames 3 par rapport à l'autre extrémité.

Il convient d'observer que de tels moyens 8, à même de délivrer un signal électrique représentatif du déplacement du tablier 2, conformes à l'invention, permettent, en outre, une simplification de la gestion du fonctionnement du moto-réducteur d'entraînement 5, notamment pour la commande d'arrêt de ce dernier soit lorsque le tablier 2, déployé, arrive en fin de course basse ou, enroulé, vient en fin de course haute. Notamment, la longueur du capteur inductif 10 peut être déterminée de telle sorte que lorsqu'il n'est plus sous influence de l'aimant permanent 11, l'unité de traitement 9 détecte une absence de force électromotrice et, par conséquent, l'arrivée en position haute et/ou en position basse du tablier 2. Il est alors commandé l'arrêt du moto-réducteur d'entraînement 5, ceci de manière immédiate ou tempérée.

En fait, cette gestion du fonctionnement du moto-réducteur d'entraînement 5 est, tout simplement, rendue plus aisée au travers de la simple présence de l'aimant permanent 11 au niveau de la partie inférieure 12 du tablier 2. En effet, un tel aimant permanent 11 peut constituer, avantageusement, les moyens de commande à distance d'interrupteurs 22, 23, de type interrupteurs à lame souple (ILS) ou ampoules Reed pour provoquer l'arrêt du fonctionnement du moto-réducteur d'entraînement 5, lorsque le tablier 2 est déployé et en fin de course basse ou enroulé en fin de course haute. Plus précisément de tels interrupteurs 22, 23, sont implantés, dans ces conditions, soit sur une coulisse 7, soit à l'intérieur de cette dernière, de sorte qu'au passage de l'aimant permanent 11 équipant, par exemple, l'extrémité 6 d'une lame 3A, 3B il y ait arrêt du fonctionnement du moto-réducteur d'entraînement 5. Selon un autre mode de réalisation, les interrupteurs 22, 23, susceptibles d'être commandés par l'intermédiaire de l'aimant permanent 11 placé sur le tablier 2, peuvent être constitués par des capteurs inductifs reliés à l'unité de traitement 9. Ainsi, dès que cette dernière détecte un signal électrique d'une intensité et d'un signe, positif ou négatif, donnés aux bornes de l'un de ces capteurs inductifs, elle commande l'arrêt du fonctionnement du moto-réducteur d'entraînement 5 puisque cela correspond à l'arrivée en fin de course basse ou en fin de course haute du tablier 2. De manière à mieux comprendre l'invention au travers de dessins plus clairs, les interrupteurs 22, 23, du type interrupteurs à lame souple ou capteurs inductifs ont été représentés, dans la figure 1, dans la coulisse 7 opposée à celle recevant le capteur inductif 10. Ils peuvent, cependant, être associés à la même coulisse 7 que ce dernier, notamment de manière à éviter l'implantation d'un second aimant permanent dans une lame du tablier 2.

Bien entendu, tout comme pour les capteurs inductifs aux bornes desquels il faut, non seulement, détecter un signal électrique, mais tenir compte, également, du signe, positif ou négatif, de ce dernier dans le cas d'interrupteurs à lame souple ou ampoule Reed, un seul d'entre eux est actif selon le sens de rotation conféré à l'arbre d'enroulement 4. Ainsi, seule l'ampoule Reed 22 disposée en bas de la coulisse 7 est à même d'arrêter le moto-réducteur d'entraînement 5, lors de la commande en déploiement du tablier 2. Inversement, seule l'ampoule Reed 23, disposée en haut de la coulisse 7 peut commander l'arrêt du fonctionnement du moto-réducteur d'entraînement 5 lorsque ce tablier arrive en position haute, enroulé autour de l'arbre d'enroulement 4.

Il convient d'observer que, quelle que soit leur technologie, ces interrupteurs 22, 23, ainsi commandés par un aimant permanent 11 permettent, une précision au niveau des fins de course qui, jusqu'alors, était gérée par un système de mémorisation et, donc, de déduction, sans tenir compte de la réalité, c'est-à-dire, de la position réelle du tablier lors de la commande de ces fins de course.

L'on comprend bien, au vu de la description qui précède, que la présente invention, non seulement, apporte de réelles solutions aux problèmes rencontrés dans le domaine, par le passé, mais, en outre, elle permet de simplifier la conception des volets roulants motorisés. Tout particulièrement, les moyens destinés à délivrer un signal électrique représentatif du déplacement du tablier sont de réalisation simple, et d'encombrement négligeable. Il sont cependant particulièrement fiables, car peu sensibles aux agressions extérieures.

De plus, l'association, au tablier, d'un aimant permanent permet une gestion particulièrement simplifiée du fonctionnement du moto-réducteur d'entraînement qui, par conséquent, s'avère moins complexe.

## Revendications

1. Volet roulant motorisé comprenant, d'une part, un tablier (2) composé par une juxtaposition de lames (3, 3A, 3B) au moins articulées les unes par rapport aux autres et dont les extrémités (6) se déplacent dans des coulisses latérales (7), ce tablier (2) s'enroulant autour et se déployant depuis un arbre d'enroulement (4) à l'intérieur duquel est logé un moto-réducteur d'entraînement (5), du type tubulaire, et, d'autre part, des moyens (8) délivrant un signal électrique représentatif du déplacement du tablier (2) et une unité de traitement (9) du signal électrique à même d'intervenir sur le fonctionnement du moto-réducteur d'entraînement (5), notamment pour commander l'arrêt de ce dernier en cas de présence d'un obstacle, caractérisé par le fait que les moyens (8) délivrant un signal électrique représentatif du déplacement du tablier (2) sont constitués par au moins un capteur inductif (10) s'étendant, au moins en partie, le long de la trajectoire suivie par le tablier (2), ce capteur inductif (10) étant à même de créer une force électromotrice sous l'influence du passage d'un aimant permanent (11) associé à la partie inférieure (12) du tablier (2).

2. Volet roulant motorisé selon la revendication 1, caractérisé par le fait que l'unité de traitement (9) commande l'arrêt du fonctionnement du moto-réducteur d'entraînement (5) dès qu'elle constate le passage d'un courant dans ce moto-réducteur d'entraînement (5) et l'absence de tension aux bornes du capteur inductif (10).

3. Volet roulant motorisé selon l'une quelconque des revendications 1 et 2, caractérisé par le fait que l'unité de traitement (9) commande l'arrêt du fonctionnement du moto-réducteur d'entraînement (5) s'il est constaté, en cours de déploiement du tablier (2), une inversion de la force électromotrice et, donc, de la tension aux bornes du capteur inductif (10), sans que cette inversion soit à l'origine d'une commande d'inversion du mouvement du tablier par l'intermédiaire d'une action volontaire de l'usager sur des moyens de commande (13) équipant ledit volet roulant motorisé (1).

4. Volet roulant motorisé selon la revendication 1, caractérisé par le fait que le capteur inductif (10) se présente sous forme d'une bobine d'inductance dont les bornes sont raccordées à l'unité de traitement (9) et qui est bobiné sur un support magnétique (14), tel qu'un tube métallique creux.

5. Volet roulant motorisé selon la revendication 4, caractérisé par le fait que le support magnétique (14) présente une section réduite à tel point que le capteur inductif (10) soit à même de prendre position à l'intérieur d'une coulisse (7) tout en autorisant le déplacement, dans cette dernière, des extrémités (6) des lames (3) composant le tablier (2).

6. Volet roulant motorisé selon l'une quelconque des revendications 1 à 5, caractérisé par le fait que le capteur inductif (10) est implanté dans le fond (17) d'une coulisse (7).

7. Volet roulant motorisé selon l'une quelconque des revendications 1 à 6, caractérisé par le fait que l'aimant permanent (11), du type en ferrite anisotrope, est implanté à l'intérieur et à l'extrémité (6), au regard d'un capteur inductif (10), d'une lame (3) composant la partie inférieure (12) du tablier (2), de préférence dans la dernière lame (3A) ou avant dernière lame (3B) de ce dernier.

8. Volet roulant motorisé selon la revendication 4, caractérisé par le fait que la bobine d'inductance, dans sa partie inférieure (21), comporte un nombre de spires plus important au vu d'obtenir un signal électrique de plus grande amplitude afin de contrôler l'arrivée en fin de course basse, du tablier (2).

9. Volet roulant motorisé selon la revendication 1, caractérisé par le fait que les moyens (8) constituent des moyens de commande d'arrêt du moto-réducteur d'entraînement (5) lorsque le tablier (2), arrive en fin de course basse et/ou en fin de course haute.

10. Volet roulant motorisé selon la revendication 9, caractérisé par le fait que la longueur du capteur inductif (10) est déterminée de telle sorte qu'en fin de course haute et/ou en fin de course basse du tablier (2) ce capteur inductif n'est plus sous l'influence de l'aimant permanent (11) conduisant à une absence de force électromotrice détectée par l'unité de traitement 9 à même de commander, dans ces conditions, l'arrêt du fonctionnement du moto-réducteur d'entraînement (5).

11. Volet roulant motorisé selon la revendication 1, caractérisé par le fait qu'il comporte des interrupteurs (22, 23), du type interrupteurs à lame souple ou capteurs inductifs, actionnés sous l'influence et au passage de l'aimant permanent (11) associé au tablier (2) pour commander, directement ou par l'intermédiaire de l'unité de traitement (9), l'arrêt du fonctionnement du moto-réducteur d'entraînement (5) lorsque ledit tablier (2) arrive en fin de course basse et en fin de course haute.

12. Volet roulant motorisé comprenant, d'une part, un tablier (2) composé par une juxtaposition de lames (3, 3A, 3B) au moins articulées les unes par rapport aux autres et dont les extrémités (6) se déplacent dans des coulisses latérales (7), ce tablier (2) s'enroulant autour ou se déployant depuis un arbre d'enroulement (4) entraîné par un moto-réducteur d'entraînement (5), une des lames (3, 3A, 3B) constituant la partie inférieure (12) du tablier (2) étant équipée d'un aimant permanent en tant que moyens de commande à distance à même de commander l'arrêt du fonctionnement du moto-réducteur d'entraînement (5), lorsque le tablier (2) arrive en fin de course basse et en fin de course haute, caractérisé par le fait qu'il comporte des interrupteurs (22, 23) du type interrupteur à lame souple (ILS) ou capteurs inductifs disposés sur ou à l'intérieur d'une coulisse (7) et à même de commander l'arrêt du fonctionnement du moto-réducteur d'entraînement (5) au passage de l'aimant permanent (11) équipant l'extrémité (6), coopérant avec cette même coulisse (7), d'une lame (3, 3A, 3B) constituant la partie inférieure (12) du tablier (2).

## Patentansprüche

1. Motorgetriebener Rolladen, umfassend, einerseits, eine Decke (2), die aus einer Aneinanderreihung von wenigstens zu einander gelenkigen Leisten (3, 3A, 3B) besteht, deren Enden (6) sich in seitlichen Gleitschienen (7) bewegen, wobei sich diese Decke (2) um und von einer Aufrollwelle (4) auf- und abrollt, in der ein Antriebsgetriebemotor (5) rohrförmiger Art untergebracht ist, und, andererseits, Mittel (8), die ein die Bewegung der Decke (2) darstellendes, elektrisches Signal liefern, und eine elektrische Signalauswertungseinheit (9), die geeignet ist, den Betrieb des Antriebsgetriebemotors (5) zu beeinflussen, nämlich um den Stillstand dieses letzten im Falle der Anwesenheit eines Hindernisses zu steuern, dadurch gekennzeichnet, daß die Mittel (8), die ein die Bewegung der Decke (2) darstellendes, elektrisches Signal liefern aus wenigstens einem induktiven Geber (10) bestehen, der sich mindestens zum Teil den von der Decke (2) gefolgten Weg entlang erstreckt, wobei dieser induktive Geber (10) in der Lage ist, unter dem Einfluß des Vorbeifahrens eines dem unteren Teil (12) der Decke (2) zugeordneten Dauermagnets (11) eine elektromotorische Kraft zu erzeugen.

2. Motorgetriebener Rolladen nach Anspruch 1, dadurch gekennzeichnet, daß die Auswertungseinheit (9) die Unterbrechung des Betriebs des Antriebsgetriebemotors (5) steuert, sobald sie den Durchfluß eines Stromes durch diesen Antriebsgetriebemotor (5) und die Abwesenheit von Spannung an den Anschlußklemmen des induktiven Gebers (10) feststellt.

3. Motorgetriebener Rolladen nach irgendeinem der Ansprüche 1 und 2, dadurch gekennzeichnet, daß die Auswertungseinheit (9) die Unterbrechung des Betriebs des Antriebsgetriebemotors (5) steuert, falls während der Entfaltung der Decke (2) ein Umkehr der elektromotorischen Kraft und also der Spannung an den Anschlußklemmen des induktiven Gebers (10) festgestellt wird, ohne daß dieser Umkehr einer Umkehrsteuerung der Bewegung der Decke durch eine freiwillige Betätigung der Betätigungsmittel (13), mit denen der genannte motorgetriebene Rolladen (1) versehen ist, durch den Gebraucher zuzuführen ist.

4. Motorgetriebener Rolladen nach Anspruch 1, dadurch gekennzeichnet, daß der induktive Geber (10) als eine Selbstinduktionsspule ausgestaltet ist, deren Anschlußklemmen an der Auswertungseinheit (9) angeschlossen sind und die um einen magnetischen Träger (14), wie ein hohles Metallrohr, gewickelt ist.

5. Motorgetriebener Rolladen nach Anspruch 4, dadurch gekennzeichnet, daß der magnetische Träger (14) im Querschnitt so reduziert ist, daß der induktive Geber (10) in der Lage ist, innerhalb einer Gleitschiene (7) positioniert zu werden, während die Bewegung innerhalb dieser letzten der Enden (6) der Leisten (3), aus denen die Decke (2) besteht, erlaubt wird.

6. Motorgetriebener Rolladen nach irgendeinem der Ansprüche 1 bis 5, dadurch gekennzeichnet, daß der induktive Geber (10) am Boden (17) einer Gleitschiene (7) aufgestellt ist.

7. Motorgetriebener Rolladen nach irgendeinem der Ansprüche 1 bis 6, dadurch gekennzeichnet, daß das Dauermagnet (11), der Art aus anisotropem Ferrit, innerhalb und am einem induktiven Geber (10) gegenüberliegenden Ende (6) einer Leiste (3), aus der der untere Teil (12) der Decke (2) besteht, vorzugsweise in der letzten Leiste (3A) oder der vorletzten Leiste (3B) derselben, angebracht ist.

8. Motorgetriebener Rolladen nach Anspruch 4, dadurch gekennzeichnet, daß die Selbstinduktionsspule an ihrem unteren Teil (21) zum Erhalten eines elektrischen Signals einer größeren Schwingung eine größere Anzahl Wicklungen umfaßt, um die Ankunft der Decke (2) am unteren Hubende zu kontrollieren.

9. Motorgetriebener Rolladen nach Anspruch 1, dadurch gekennzeichnet, daß die Mittel (8) Mittel bilden, um den Stillstand des Antriebsgetriebemotors (5) zu steuern, wenn die Decke (2) am unteren Hubende und/oder am oberen Hubende gelangt.

10. Motorgetriebener Rolladen nach Anspruch 9, dadurch gekennzeichnet, daß die Länge des induktiven Gebers (10) so bestimmt ist, daß dieser induktive Geber am oberen Hubende und/oder am unteren Hubende der Decke (2) nicht mehr unter dem Einfluß des Dauermagnets (11) steht, was zu einer Abwesenheit von elektromotorischer Kraft führt, die von der Auswertungseinheit (9) detektiert wird, die in der Lage ist, unter diesen Umständen die Unterbrechung des Betriebs des Antriebsgetriebemotors (5) zu steuern.

11. Motorgetriebener Rolladen nach Anspruch 1, dadurch gekennzeichnet, daß er Schalter (22, 23), wie biegsame Lamellenschalter oder induktive Geber, umfaßt, die unter dem Einfluß und beim Vorbeifahren des der Decke (2) zugeordneten Dauermagnets (11) betätigt werden, um die Unterbrechung des Betriebs des Antriebsgetriebemotors (5) direkt oder über die Auswertungseinheit (9) zu steuern, wenn die genannte Decke (2) am unteren Hubende und am oberen Hubende gelangt.

12. Motorgetriebener Rolladen, umfassend, einerseits, eine Decke (2), die aus einer Aneinanderreihung von wenigstens zu einander gelenkigen Leisten (3, 3A, 3B) besteht, deren Enden (6) sich in seitlichen Gleitschienen (7) bewegen, wobei sich diese Decke (2) um bzw. von einer von einem Antriebsgetriebemotor (5) angetriebener Aufrollwelle (4) auf- bzw. abrollt (4) und eine der den unteren Teil (12) der Decke (2) bildenden Leisten (3, 3A, 3B) mit einem Dauermagnet als Fernbedienungsmittel versehen ist, der geeignet ist, die Unterbrechung des Betriebs des Antriebsgetriebemotors (5) zu steuern, wenn die Decke (2) am unteren Hubende und am oberen Hubende gelangt, dadurch gekennzeichnet, daß er Schalter (22, 23), wie biegsame Lamellenschalter (BLS) oder induktive Geber, umfaßt, die an oder innerhalb einer Gleitschiene (7) angeordnet und in der Lage sind, die Unterbrechung des Betriebs des Antriebsgetriebemotors (5) beim Vorbeifahren des Dauermagnets (11), mit dem das mit dieser selben Gleitschiene (7) zusammenwirkende Ende (6) einer den unteren Teil (12) der Decke (12) bildenden Leiste (3, 3A, 3B) versehen ist, zu steuern.

## Claims

1. Motor-driven roller blind comprising, on the one hand, an apron (2) comprised of a juxtaposition of slats (3, 3A, 3B) at least hinged with respect to each other the ends (6) of which move in side slideways (7), this apron (2) rolling up onto and unrolling from a rolling-up shaft (4) inside which is accomodated a drive gear-motor (5) of a tubular kind and, on the other hand, means (8) supplying an electric signal representative of the travel of the apron (2) and an electric-signal processing unit (9) capable of interfering on the operation of the drive gear-motor (5), viz. to control the stoppage of this latter in the event of presence of an obstacle, characterized in that the means (8) supplying an electric signal representative of the travel of the apron (2) are comprised of at least one inductive sensor (10) extending, at least partly, alongside the path followed by the apron (2), this inductive sensor (10) being capable of creating an electromotive force under the action of the passing-by of a permanent magnet (11) associated with the lower portion (12) of the apron (2).

2. Motor-driven roller blind according to claim 1, characterized in that the processing unit (9) controls the stoppage of the operation of the drive gear-motor (5) as soon as it detects the passing of a current through this drive gear-motor (5) and the absence of voltage at the terminals of the inductive sensor (10).

3. Motor-driven roller blind according to any of claims 1 and 2, characterized in that the processing unit (9) controls the stoppage of the operation of the drive gear-motor (5) when during the unfolding of the apron (2) there is detected a reversal of the electromotive force and thus of the voltage at the terminals of the inductive sensor (10) without this reversal being caused by a control to reverse the movement of the apron through a voluntary action by the user on the control means (13) said motor-driven roller blind (1) is provided with.

4. Motor-driven roller blind according to claim 1, characterized in that the inductive sensor (10) is in the shape of an inductance coil the terminals of which are connected to the processing unit (9) and which is wound about a magnetic support (14) such as a metallic hollow tube.

5. Motor-driven roller blind according to claim 4, characterized in that the magnetic support (14) has a so reduced cross-section that the inductive sensor (10) is capable of being positioned inside a slideway (7) whilst authorizing the movement within this latter of the ends (6) of the slats (3) the apron (2) is comprised of.

6. Motor-driven roller blind according to any of claims 1 to 5, characterized in that the inductive sensor (10) is installed at the bottom (17) of a slideway (7).

7. Motor-driven roller blind according to any of claims 1 to 6, characterized in that the permanent magnet (11), of the anisotropic ferrite kind, is installed inside and at the end (6) in front of an inductive sensor (10) of a slat (3) which the lower portion (12) of the apron (2) is comprised of, preferably in the last slat (3A) or last but one slat (3B) of this latter.

8. Motor-driven roller blind according to claim 4, characterized in that the inductance coil includes, at its lower portion (21), a larger number of windings with a view to achieving an electric signal of larger amplitude in order to control the arrival of the apron (2) at the lower travel end.

9. Motor-driven roller blind according to claim 1, characterized in that the means (8) form means for controlling the stoppage of the drive gear-motor (5) when the apron (2) arrives at the lower travel end and/or at the upper travel end.

10. Motor-driven roller blind according to claim 9, characterized in that the length of the inductive sensor (10) is so determined that at the upper travel end and/or at the lower travel end of the apron (2) this inductive sensor is no longer under the influence of the permanent magnet (11), leading to an absence of electromotive force detected by the processing unit (9) capable of controlling, under such circumstances, the stoppage of the operation of the drive gear-motor (5).

11. Motor-driven roller blind according to claim 1, characterized in that it includes switches (22, 23), such as flexible-blade switches or inductive sensors, actuated under the action and at the passage-by of the permanent magnet (11) associated with the apron (2) to control, either directly or through the processing unit (9), the stoppage of the operation of the drive gear-motor (5) when said apron (2) arrives at the lower travel end and at the upper travel end.

12. Motor-driven roller blind comprising, at the one hand, an apron (2) comprised of a juxtaposition of slats (3, 3A, 3B) at least hinged with respect to each other the ends (6) of which move in side slideways (7), this apron (2) rolling up onto or unrolling from a rolling-up shaft (4) driven by a drive gear-motor (5), one of the slats (3, 3A, 3B) forming the lower portion (12) of the apron (2) being provided with a permanent magnet as a remote-control means capable of controlling the stoppage of the operation of the drive gear-motor (5) when the apron (2) arrives at the lower travel end and at the upper travel end, characterized in that it includes switches (22, 23), such as flexible-blade switches (FBS) or inductive sensors arranged on or inside a slideway (7) and capable of controlling the stoppage of the operation of the drive gear-motor (5) at the passing-by of the permanent magnet (11) the end (6), co-operating with this very slideway (7), of a slat (3, 3A, 3B) forming the lower portion (12) of the apron (12) is provided with.
